# EUROPÄISCHE PATENTSCHRIFT

(11) **EP 3 433 153 B1**
(45) Veröffentlichungstag und Bekanntmachung des Hinweises auf die Patenterteilung: **13.04.2022**
(21) Anmeldenummer: 17721092.9
(22) Anmeldetag: 27.04.2017
(51) Int. Cl.: B61C 17/00, B61D 17/12

(54) **SCHIENENFAHRZEUGWAGEN**
RAILROAD CAR
VOITURE DE CHEMIN DE FER

(30) Priorität: 13.05.2016 DE 102016208272
(43) Veröffentlichungstag der Anmeldung: 30.01.2019
(73) Patentinhaber: Siemens Mobility GmbH, 81739 München (DE)
(72) Erfinder: BELZER, Reinhold, 91325 Adelsdorf (DE); HANNEMANN, Torsten, 16816 Neuruppin (DE); WOLF, Günter, 90425 Nürnberg (DE); VAN EYMEREN, Stephanie, 47929 Grefrath (DE)
(86) Internationale Anmeldenummer: PCT/EP2017/060042
(87) Internationale Veröffentlichungsnummer: WO 2017/194317

(56) Entgegenhaltungen:
- WO-A1-2015/010866
- WO-A1-2015/010867
- DE-A1-102011 081 229
- US-A1- 2010 315 301

## Beschreibung

Die Erfindung betrifft einen Schienenfahrzeugwagen mit einem Wagenkasten, welcher einen Innenbereich sowie eine außenliegende Dachseite aufweist, wobei der Deckenbereich zumindest einen Deckenbereich mit zumindest einem Geräteraum zur Aufnahme elektrischer Geräteeinheiten umfasst.

Aus der DE102009031599A1 ist ein Geräteträger bzw.

Innendeckencontainer für ein Schienenfahrzeug bekannt, welcher im Bereich der Mitte der Querachse des Wagenkastens eines Schienenfahrzeugs und zwischen dem Dach des Wagenkastens und der Innendeckenverkleidung des Fahrgastraums angeordnet ist. Die Container im Dachbereich dienen der Aufnahme von elektrischen und elektronischen Geräten, die der Steuerung und Überwachung von Komponenten des Schienenfahrzeugs dienen oder Funktionen, die dem Komfort der Fahrgäste oder der Informationsweitergabe an diese dienen, verwirklichen.

Das Dokument WO2015/010866A1 beschreibt ein Schienenfahrzeug mit einem Gerätecontainer und einer Klimaanlage im Deckenbereich.

Die außenliegende Dachseite des Wagenkastens wird bei Schienenfahrzeugen, über eine klassische Anordnung von Hochspannungskomponenten der Antriebsanlage hinaus, zunehmend für die Anordnung von Funktionsbauteilen genutzt, die für Hilfsbetriebe, Komfortfunktionen und Kommunikationszwecke eingesetzt werden. Diese Funktionsbauteile werden typischerweise projektspezifisch auf dem Wagenkastendach positioniert. Bei einer Anpassung eines bestehenden Schienenfahrzeugs, insbesondere im Rahmen einer Modernisierung - in der fachmännischen Sprache auch "Refurbishment" genannt - müssen die Belegungskonzepte für die Funktionsbauteile ebenfalls angepasst werden. Dadurch muss eine erneute Prüfung der Kompatibilität dieser Konzepte mit geänderten Randbedingungen erfolgen, sodass grundsätzlich angestrebt wird, bekannte Lösungen aus Vorgängerprojekten wieder zu benutzen, um den Anpassungsaufwand gering zu halten.

Der Erfindung liegt die Aufgabe zugrunde, einen Schienenfahrzeugwagen bereit zu stellen, durch welchen eine erhöhte Flexibilität in Bezug auf solche Anpassungen erreicht werden kann. Diese Aufgabe wird durch den Schienenfahrzeugwagen gemäß dem unabhängigen Patentanspruch gelöst. Vorteilhafte Ausgestaltungen sind in abhängigen Patentansprüchen angegeben.

Erfindungsgemäß wird vorgeschlagen, dass die außenliegende Dachseite des Wagenkastens des Schienenfahrzeugwagens zumindest einen Abschnitt zur Aufnahme von Bauteilen aufweist, die mit zumindest einer zugeordneten Geräteeinheit im Geräteraum betreibbar sind. Dabei weist der Abschnitt erfindungsgemäß mehrere vordefinierte Montagepositionen für die Bauteile auf.

Hierdurch kann bei einer Änderung eines Schienenfahrzeugs, insbesondere bei einer Neuprojektierung desselben, eine einfache Anpassung der Belegung der Dachseite mit Bauteilen erreicht werden. Durch die Anordnung des Geräteraums im Deckenbereich des Wagenkastens können außerdem kurze Kabelwege zur Verbindung der elektrischen Geräteeinheiten mit auf der Dachaußenseite angeordneten zugeordneten Bauteilen erreicht werden. Insbesondere kann ein Kabelkanal im Geräteraum vorgesehen sein, wobei Verbindungen bzw. Leitungen oder Kabel zu Bauteilen auf der Dachseite über diesen Kabelkanal geführt werden können.

Gemäß der Erfindung ist der Geräteraum in mehrere Funktionsbereiche aufgeteilt, wobei die Montagepositionen für die Bauteile unterschiedlichen Funktionsbereichen des Geräteraums zugeordnet sind. Durch die Aufteilung des Geräteraums in mehrere Funktionsbereiche kann insbesondere eine hohe Modularität in der Anordnung der elektrischen Geräteeinheiten im Schienenfahrzeugwagen erreicht werden. Diese Modularität wird durch den Abschnitt auf der Dachseite, in dem die mit den elektrischen Geräteeinheiten verbundenen Bauteile angeordnet sind, vorteilhaft nicht eingeschränkt.

Der Abschnitt der Dachseite kann dem Geräteraum derart zugeordnet sein, dass der Abschnitt ausschließlich zur Aufnahme von Bauteilen vorgesehen ist, die in Verbindung mit elektrischen Geräteeinheiten im Geräteraum eingesetzt werden. Der Abschnitt kann dabei als ein für solche Bauteile reservierter Bereich der Dachseite betrachtet werden.

Erfindungsgemäß ist eine Montageposition des Abschnitts derart jeweils einem unterschiedlichen Funktionsbereich zugeordnet, dass sie ausschließlich zur Montage eines oder mehrerer Bauteile vorgesehen ist, die in Verbindung mit zumindest einer im zugeordneten Funktionsbereich des Geräteraums angeordneten elektrischen Geräteeinheit eingesetzt werden. Es können hierdurch besonders kurze Wege für Leitungen bzw.

Kabel erreicht werden. Erfolgt bei einem Umbau des Schienenfahrzeugwagens eine Verlegung einer elektrischen Geräteeinheit von einem Funktionsbereich in einen anderen Funktionsbereich, kann dadurch außerdem eine einfache Anpassung in der Anordnung von zugeordneten Bauteilen auf der Dachseite erreicht werden, indem eine gleichartige Verlegung von einer ersten Montageposition in eine weitere Montageposition erfolgt.

Vorteilhafterweise können einem gleichen Funktionsbereich des Geräteraums mehrere Montagepositionen des Abschnitts zugeordnet sein.

Es werden für den Schienenfahrzeugwagen eine Wagenlängsrichtung und eine Wagenquerrichtung definiert. Die Wagenlängsrichtung entspricht der Richtung der größten Erstreckung des Schienenfahrzeugwagens. Bei einer Fahrt ist die Wagenlängsrichtung parallel zur Fahrtrichtung ausgerichtet. Die Wagenquerrichtung ist eine horizontale und senkrecht zur Wagenlängsrichtung ausgerichtete Richtung. Die maximale Erstreckung des Schienenfahrzeugwagens in Wagenquerrichtung entspricht der Breite des Schienenfahrzeugwagens. Unter einer "horizontalen Richtung" soll eine Richtung verstanden werden, die parallel zum Gleisbett ausgerichtet ist. Die senkrecht zum Gleisbett ausgerichtete Richtung entspricht der "vertikalen" Richtung.

Der "Deckenbereich" grenzt vorzugsweise an die Innenseite des Wagenkastendachs an. Hiermit ist er, in vertikaler Richtung betrachtet, von oben durch das Wagenkastendach bedeckt. Der Deckenbereich ist außerdem insbesondere, in Wagenquerrichtung betrachtet, beispielsweise mittig im Innenbereich des Wagenkastens angeordnet. Insbesondere grenzt er an einen mittleren Abschnitt des Wagenkastendachs an, der horizontal ausgerichtet ist. In vertikaler Richtung betrachtet ist der Deckenbereich vorzugsweise von unten durch eine Verkleidungseinheit des Schienenfahrzeugwagens begrenzt. Unter einer "Verkleidungseinheit" soll insbesondere eine Baueinheit verstanden werden, die an einen Wagenkastenrohbau angebracht ist und zur optischen Ausgestaltung eines für den Aufenthalt von Personen vorgesehenen Fahrgastraums im Innenbereich des Wagenkastens dient.

Die Funktionsbereiche sind beispielsweise jeweils zur Anordnung zumindest einer elektrischen Geräteeinheit vorgesehen, wobei die Geräteeinheiten in unterschiedlichen Funktionsbereichen jeweils eine unterschiedliche Funktion haben können. Anders formuliert können mehreren Funktionsbereichen jeweils zumindest eine unterschiedliche Funktion zugeordnet sein. Eine elektrische Geräteeinheit kann von einem elektrischen Gerät oder von einem Aggregat mit mehreren elektrischen Geräten gebildet sein. Die Funktionsbereiche können, in Wagenlängsrichtung betrachtet, voneinander durch Wandungselemente getrennt sein, wobei sie dabei die Form von Gerätecontainern annehmen können. Eine Grenze zwischen zwei Funktionsbereichen im Geräteraum kann jedoch frei von Wandungselementen sein. Aus Modularitätsgründen kann es vorteilhaft sein, wenn die Funktionsbereiche gemäß einer vordefinierten Anzahl vorgegebener Dimensionierungen ausgestaltet werden. Eine Dimensionierung kann insbesondere der Vorgabe der Erstreckung in Wagenlängsrichtung entsprechen. Beispielsweise können für die Funktionsbereiche maximal zwei Dimensionierungen vorgegeben sein. Auf die Erstreckung in Wagenlängsrichtung bezogen können beispielsweise "lange" und "kurze" Funktionsbereiche vorgegeben sein.

Dem jeweiligen Funktionsbereich kann beispielsweise zumindest eine Zugangseinheit für einen Zugang zugeordnet sein. Beispielsweise kann eine Zugangseinheit dabei zumindest eine Wartungsklappe aufweisen. Besonders vorteilhaft ist eine Ausbildung einer Zugangseinheit als Bestandteil einer Verkleidungseinheit, insbesondere einer den Geräteraum von unten begrenzenden Deckenverkleidungseinheit.

Der zumindest eine Abschnitt der außenliegenden Dachseite ist, in vertikaler Richtung betrachtet, sinnvollerweise oberhalb des Geräteraums angeordnet. Insbesondere weist er eine Erstreckung in Wagenlängsrichtung auf, die zumindest im Wesentlichen, insbesondere vollständig der Erstreckung des Geräteraums in Wagenlängsrichtung entspricht.

Der Geräteraum ist zweckmäßigerweise als zusammenhängender Bereich ausgebildet, wobei die Funktionsbereiche in Wagenlängsrichtung in Reihe angeordnet sind und beispielsweise paarweise aneinander angrenzen. Die Funktionsbereiche, in welche der Geräteraum "aufgeteilt" ist, bilden zusammen zumindest 80%, vorzugsweise zumindest 90% und besonders vorteilhaft die Gesamtheit des Geräteraums.

Gemäß einer Weiterbildung der Erfindung ist die außenliegende Dachseite in Wagenlängsrichtung in zumindest zwei Dachabschnitte aufgeteilt, wobei zumindest einer der Dachabschnitte von dem Abschnitt gebildet ist. Dem weiteren Dachabschnitt ist zweckmäßigerweise eine unterschiedliche Funktion als die Funktion des Abschnitts zugeordnet. Der weitere Dachabschnitt dient vorzugsweise zur Anordnung von Bauteilen, die mit elektrischen Geräteeinheiten des Geräteraums verbindungsfrei sind oder von diesen funktional unabhängig sind. Der weitere, vom Abschnitt unterschiedliche Dachabschnitt kann beispielsweise zur Anordnung von Hochspannungskomponenten, insbesondere eines Stromabnehmers, eines Hauptschalters usw. vorgesehen sein. Die Dachabschnitte, in welche die Dachseite unterteilt ist, bilden zusammen beispielsweise zumindest 80%, vorzugsweise zumindest 90% und besonders vorteilhaft die Gesamtheit der Fläche der Dachseite.

Gemäß einer Weiterbildung der Erfindung bildet der Abschnitt in Wagenlängsrichtung zumindest einen wesentlichen Teil der Dachseite, wobei ein wesentlicher Teil der Dachseite insbesondere zumindest 40% der Fläche der Dachseite darstellen kann.

Eine konstruktiv einfache Ausführung des Schienenfahrzeugwagens kann ferner erreicht werden, wenn der Abschnitt gemäß einer weiteren Weiterbildung der Erfindung in Wagenlängsrichtung ein zusammenhängender Dachabschnitt ist.

Gemäß einer weiteren Weiterbildung der Erfindung sind die Bauteile als Dachantennen ausgebildet, wobei die Montagepositionen vordefinierte Antennenpositionen sind. Die Dachantennen dienen beispielsweise für die Kommunikation zwischen dem entsprechenden Schienenfahrzeug und landseitigen Systemen. Dabei kann es sich um eine Kommunikation zwischen einem landseitigen System und einem leittechnischen System des Schienenfahrzeugs oder zwischen einem landseitigen System und einem mobilen Endgerät einer Person an Bord des Schienenfahrzeugs, beispielsweise einem Fahrgast oder einem Mitglied des Bordpersonals, handeln. Hierfür werden Funkverbindungen, insbesondere Mobilfunkverbindungen genutzt. Die Anordnung von Dachantennen unterliegt typischerweise mehreren Randbedingungen, wie bezüglich einer Kabellänge, einer elektromagnetischen Beeinflussung in Verbindung mit weiteren Sende- und Empfangsmitteln oder mit weiteren elektrischen Geräten oder der Anordnung von metallischen Bauteilen, welche die Sende- und Empfangsqualität beeinflussen können. Die Bestimmung optimaler Antennenpositionen erfordert herkömmlicherweise einen hohen Aufwand. Bei einer Anpassung des Schienenfahrzeugs muss im Stand der Technik daher eine erneute, aufwändige Neubestimmung angepasster Antennenpositionen erfolgen. Durch die Erfindung kann dieser Aufwand vorteilhafterweise erheblich reduziert, insbesondere vermieden werden, indem im Abschnitt der Dachseite bestimmte optimale oder vorteilhafte Antennenpositionen bereits vordefiniert sind. Eine hohe Modularität bezüglich der Anordnung elektrischer Geräteeinheiten im Geräteraum ist daher möglichst nicht durch die Anordnung von mit diesen funktional verbundenen Dachantennen eingeschränkt.

Eine Antennenposition kann der Anordnung einer einzelnen Dachantenne dienen. Die Anordnung einer großflächigen Antenneneinheit kann durch die Nutzung mehrerer Antennenpositionen erfolgen. Mehrere Antennenpositionen können beispielsweise auch für die Montage einer Adapterplatte genutzt werden.

Gemäß einer weiteren Weiterbildung sind die Antennenpositionen in Wagenlängsrichtung und/oder in Wagenquerrichtung äquidistant voneinander beabstandet. Der einheitliche Abstand ist dabei beispielsweise derart gewählt, dass eine nachteilige gegenseitige Beeinflussung von Dachantennen in direkt benachbarten Positionen minimiert wird. Insbesondere kann durch die vordefinierten Montagepositionen in Wagenquerrichtung vorteilhaft ein weiterer Freiheitsgrad für die Anordnung von Bauteilen auf der außenliegenden Dachseite geschaffen werden.

Es wird ein Ausführungsbeispiel der Erfindung anhand der Zeichnungen erläutert. Es zeigen:
- FIG 1:: einen Schienenfahrzeugwagen in einer Draufsicht,
- FIG 2:: den Schienenfahrzeugwagen aus FIG 1 in einer Schnittansicht und
- FIG 3:: einen Abschnitt der Dachseite des Schienenfahrzeugwagens in einer Detailansicht.

FIG 1 zeigt einen beispielhaften Schienenfahrzeugwagen 10 in einer Draufsicht. Der Schienenfahrzeugwagen 10 ist insbesondere ein für den Transport von Passagieren vorgesehener Wagen eines nicht näher dargestellten Triebzuges, welcher zumindest einen für den Transport von Passagieren vorgesehenen Triebwagen aufweist. Insbesondere ist der Schienenfahrzeugwagen 10 ein Mittelwagen. Dieser Wagen kann antriebslos sein oder einem Triebwagen des Triebzuges entsprechen. Es sind andere Ausführungsformen des Wagens, wie insbesondere eine Ausführung als Reisezugwagen zum Betrieb mit einer Lokomotive, möglich.

Der Schienenfahrzeugwagen 10 weist einen Wagenkasten 12 auf, von dem in FIG 1 die Dachseite 14 dargestellt ist. Diese ist länglich ausgebildet, wobei die Längsrichtung der Dachseite 14 der Wagenlängsrichtung 16 des Schienenfahrzeugwagens 10 entspricht. Bei einer Fahrt ist die Wagenlängsrichtung 16 parallel zur Fahrtrichtung ausgerichtet.

Die Dachseite 14 weist mehrere, in dem Beispiel der FIG 1 drei, Dachabschnitte 18.1, 18.2 und 18.3 auf, die in Wagenlängsrichtung 16 betrachtet in Reihe angeordnet sind. Die Dachabschnitte 18 grenzen paarweise aneinander an. Die Dachabschnitte 18 sind ferner jeweils als zusammenhängende Dachabschnitte ausgebildet und erstrecken sich in Wagenquerrichtung 20 betrachtet über die gesamte Breite des Schienenfahrzeugwagens 10 bzw. über die gesamte Breite des Schienenfahrzeugwagens 10 im Dachbereich. Die Dachabschnitte 18 bilden zusammen einen zusammenhängenden Bereich der Dachseite 14, welcher sich in Wagenlängsrichtung 16 beispielsweise über zumindest 90% der gesamten Länge des Schienenfahrzeugwagens 10 erstreckt. Anders formuliert bilden die Dachabschnitte 18 eine Aufteilung der Dachseite 14.

Der in Wagenlängsrichtung 16 mittlere Dachabschnitt 18.2 wird nachfolgend anhand der FIG 3 näher beschrieben.

FIG 2 ist eine Schnittansicht des Schienenfahrzeugwagens 10 entlang der in FIG 1 gestrichelt dargestellten Ebene II-II. In dieser Figur ist der unterhalb des die Dachseite 14 bildenden Wagenkastendaches 22 angeordnete Innenbereich 24 des Wagenkastens 12 zu sehen.

Der Innenbereich 24 weist einen Fahrgastbereich 26 auf, welcher für den Aufenthalt von Fahrgästen und/oder vom Bordpersonal vorgesehen ist. Der Fahrgastbereich 26 ist durch Verkleidungselemente 28 einer Verkleidungseinheit begrenzt. Diese Verkleidungselemente 28 dienen auch zur optischen Ausgestaltung des Fahrgastbereichs 26, indem deren dem Fahrgastbereich 26 zugewandte Oberflächen für Personen im Fahrgastbereich 26 sichtbar sind. Die in FIG 2 dargestellten Verkleidungselemente 28 sind eine unterhalb einer Gepäckablage 30 angeordnete Seitenwandverkleidung 28.1, im Dachvoutenbereich oberhalb der Gepäckablage 30 angeordnete Seitendecken- und Lochdeckenverkleidung 28.2 bzw. 28.3 und eine im mittleren Bereich des Schienenfahrzeugwagens 10 und horizontal ausgerichtete Deckenverkleidung 28.4.

Die Deckenverkleidung 28.4 begrenzt einen für Personen im Fahrgastbereich 26 nicht einsehbaren Deckenbereich 32 von unten. Dieser ist, in vertikaler Richtung 34 betrachtet, zwischen der Deckenverkleidung 28.4 und dem Wagenkastendach 22 angeordnet.

Der Deckenbereich 32 weist einen Geräteraum 36 auf, in dem elektrische Geräteeinheiten 38.1, 38.2 angeordnet sind. Der Deckenbereich 32 kann außerdem in mehrere Funktionsbereiche 40 aufgeteilt sein, von denen zwei Funktionsbereiche 40.1, 40.2 in der FIG 2 dargestellt sind. In diesen Funktionsbereichen 40.1, 40.2 ist jeweils eine unterschiedliche elektrische Geräteeinheit 38.1 bzw. 38.2 angeordnet, wobei die elektrischen Geräteeinheiten 38.1, 38.2 jeweils eine unterschiedliche Funktion haben können. Generell kann eine elektrische Geräteeinheit 38 von einem einzelnen elektrischen Gerät oder von einem Aggregat mehrerer elektrischer Geräte gebildet sein.

Die Funktionsbereiche 40 können jeweils die Funktion eines Gerätecontainers bzw. Innendeckencontainers verwirklichen. Sie können durch Wandungselemente in Wagenlängsrichtung 16 voneinander getrennt sein, eine trennungslose Ausführung ist jedoch in gleicher Weise möglich. Für einen Zugang zu den Funktionsbereichen 40 bzw. den darin angeordneten elektrischen Geräteeinheiten 38.1, 38.2 kann jeweils zumindest eine Wartungsklappe 46 vorgesehen sein, welche Bestandteil der Deckenverkleidung 28.4 ist.

FIG 3 zeigt schließlich eine Detailansicht der Dachseite 14 der FIG 1, insbesondere des mittleren Dachabschnitts 18.2. Dieser mittlere Dachabschnitt 18.2 ist beispielsweise dem in FIG 2 gezeigten Geräteraum 36 zugeordnet und wird nachfolgend als Geräteraumabschnitt 48 bezeichnet. Der Geräteraumabschnitt 48 ist, in vertikaler Richtung 34 betrachtet, über dem Geräteraum 36 angeordnet. Der Geräteraum 36 und der Geräteraumabschnitt 48 der Dachseite 14 sind, wie in FIG 2 dargestellt, durch das Wagenkastendach 22 voneinander getrennt. Der Geräteraumabschnitt 48 unterscheidet sich von den weiteren Dachabschnitten 18.1 und 18.3 beispielsweise dadurch, dass er ausschließlich für eine Belegung mit Bauteilen 49 vorgesehen ist, die mit Geräteeinheiten 38 in unterschiedlichen Funktionsbereichen 40 des Geräteraums 36 betrieben werden bzw. mit diesen verbunden sind.

Wie in FIG 1 dargestellt, bildet der Geräteraumabschnitt 48 einen wesentlichen Teil, beispielsweise zumindest 40% der Gesamtfläche der Dachseite 14. Vier beispielhafte Funktionsbereiche 40 in dem Geräteraum 36 sind zur Verdeutlichung ihrer beispielhaften Lage relativ zu der möglichen Anordnung von Bauteilen 49 ebenfalls in FIG 1 mittels gestrichelter Linien dargestellt. Der Geräteraum 36 und der ihm zugeordnete Geräteraumabschnitt 48 der Dachseite 14 können eine im Wesentlichen gleiche Erstreckung in Wagenlängsrichtung 16 aufweisen und in vertikaler Richtung 34 betrachtet übereinander angeordnet sein. Die Erstreckung des Geräteraums 36 kann jedoch ebenfalls über die Erstreckung des Geräteraumabschnitts 48 hinausgehen, d.h. der Geräteraum 36 kann sich in Wagenlängsrichtung 16 auch in die weiteren Dachabschnitte 18.1, 18.3, wie sie in FIG 1 beispielhaft dargestellt sind, erstrecken.

Der Geräteraumabschnitt 48 der FIG 3 ist in mehrere Teilbereiche 50.1 bis 50.4 aufgeteilt, die jeweils einem unterschiedlichen Funktionsbereich 40.1 bis 40.4 des Geräteraums 36 zugeordnet sind. Die Teilbereiche 50.1 und 50.2 sind insbesondere den in FIG 2 dargestellten Funktionsbereichen 40.1, 40.2 zugeordnet. Die Teilbereiche 50 sind, in vertikaler Richtung 34 betrachtet, jeweils über dem zugeordneten Funktionsbereich 40 angeordnet und von diesen durch das Wagenkastendach 22 getrennt. In FIG 3 sind die Funktionsbereiche 40 bzw. Innendeckencontainer jeweils zur Verdeutlichung gestrichelt dargestellt.

Die Teilbereiche 50.1 bis 50.4 definieren jeweils mehrere Montagepositionen 52 für die Montage von Bauteilen, die jeweils mit zumindest einer zugeordneten Geräteeinheit im Geräteraum 36 bzw. in den Funktionsbereichen 40 betreibbar sind. In der betrachteten Ausführung dient der Geräteraumabschnitt 48 zur Montage von Bauteilen 49, die als Dachantennen ausgebildet sind (siehe auch FIG 2). Hierzu sind dem Geräteraumabschnitt 48 vordefinierte, als Antennenpositionen ausgebildete Montagepositionen 52 zugeordnet. Montagepositionen 52 unterschiedlicher Teilbereiche 50 sind dabei jeweils einem unterschiedlichen Funktionsbereich 40 des Geräteraums 36 zugeordnet.

Ist beispielsweise für den Betrieb der elektrischen Geräteeinheit 38.1 im Funktionsbereich 40.1 eine Dachantenne erforderlich, wie es in FIG 2 dargestellt ist, wird die Dachantenne 49 in einer der Montagepositionen 52.a, 52.b oder 52.c im Teilbereich 50.1 montiert, welcher dem Funktionsbereich 40.1 zugeordnet und über diesem angeordnet ist. Erfolgt beispielsweise bei einer einleitend beschriebenen Anpassung des Schienenfahrzeugwagens 10 eine Verlegung der elektrischen Geräteeinheit 38.1 in einen anderen Funktionsbereich 40, kann die zugehörige Dachantenne einfach in eine andere, dem neuen Funktionsbereich 40 zugeordnete Montageposition 52 angeordnet werden.

Die möglichen Montagepositionen 52 können so gewählt werden, dass, in Wagenlängsrichtung 16 betrachtet, möglichst äquidistante Antennenpositionen existieren. Hierzu sind in Wagenlängsrichtung 16 in Reihe angeordnete Antennenpositionen durch einen einheitlichen Abstand D voneinander beabstandet. Ferner können, wie in FIG 3 dargestellt, vordefinierte Montagepositionen 52.a, 52.b, 52.c für Dachantennen vorgesehen werden, die entlang einer Linie in Wagenquerrichtung 20 angeordnet sind und die ebenfalls mit einem einheitlichen Abstand voneinander beabstandet sind. Wie vorstehend beschrieben, können die Montagepositionen jeweils der Anordnung einer einzelnen Dachantenne dienen. Jedoch ist beispielsweise eine Anordnung einer großflächigen Antenneneinheit unter Nutzung mehrerer Montagepositionen ebenso möglich. Mehrere Montagepositionen können in gleicher Weise beispielsweise auch für die Montage einer Adapterplatte für eine Antenneneinheit oder für die Anordnung mehrerer Antennenelemente einer Antenneneinheit genutzt werden.

## Patentansprüche

1. Schienenfahrzeugwagen mit einem Wagenkasten (12), welcher zumindest einen Innenbereich (24) und eine außenliegende Dachseite (14) aufweist, wobei der Innenbereich (24) zumindest einen Deckenbereich (32) mit zumindest einem Geräteraum (36) zur Aufnahme elektrischer Geräteeinheiten (38.1, 38.2) umfasst,
**dadurch gekennzeichnet, dass**
die außenliegende Dachseite (14) zumindest einen Abschnitt (48) zur Aufnahme von Bauteilen (49) aufweist, die mit zumindest einer zugeordneten Geräteeinheit (38.1, 38.2) im Geräteraum (36) betreibbar sind, wobei der Abschnitt (48) mehrere vordefinierte Montagepositionen (52a, 52b, 52c) für die Bauteile (49) aufweist, und
der Geräteraum (36) in mehrere Funktionsbereiche (40.1, 40.2) aufgeteilt ist, wobei die Montagepositionen (52a, 52b, 52c) unterschiedlichen Funktionsbereichen (40.1, 40.2) des Geräteraums (36) derart zugeordnet sind, dass sie jeweils ausschließlich zur Montage zumindest eines Bauteils (49) vorgesehen sind, das in Verbindung mit zumindest einer im zugeordneten Funktionsbereich (40.1, 40.2) des Geräteraums (36) angeordneten elektrischen Geräteeinheit (38.1, 38.2) eingesetzt wird.

2. Schienenfahrzeugwagen nach Anspruch 1,
**dadurch gekennzeichnet, dass**
die außenliegende Dachseite (14) in Wagenlängsrichtung (16) in zumindest zwei Dachabschnitte (18.1, 18.2, 18.3) aufgeteilt ist, wobei zumindest einer der Dachabschnitte (18.2) von dem zumindest einen Abschnitt (48) gebildet ist.

3. Schienenfahrzeugwagen nach einem der vorstehenden Ansprüche,
**dadurch gekennzeichnet, dass**
der zumindest eine Abschnitt (48) in Wagenlängsrichtung (16) zumindest einen wesentlichen Teil der außenliegenden Dachseite (14) bildet.

4. Schienenfahrzeugwagen nach einem der vorhergehenden Ansprüche,
**dadurch gekennzeichnet, dass**
der zumindest eine Abschnitt (48) in Wagenlängsrichtung (16) ein zusammenhängender Dachabschnitt ist.

5. Schienenfahrzeugwagen nach einem der vorhergehenden Ansprüche,
**dadurch gekennzeichnet, dass**
die Bauteile (49) als Dachantennen ausgebildet sind, wobei die Montagepositionen (52a, 52b, 53c) vordefinierte Antennenpositionen sind.

6. Schienenfahrzeugwagen nach Anspruch 5,
**dadurch gekennzeichnet, dass**
die Antennenpositionen in Wagenlängsrichtung (16) und/oder in Wagenquerrichtung (20) äquidistant voneinander beabstandet sind.

## Claims

1. Rail vehicle car with a vehicle body (12),
which has at least one inner region (24) and an external roof side (14), wherein the inner region (24) comprises at least one top region (32) with at least one device compartment (36) for accommodating electrical device units (38.1, 38.2), **characterised in that**
the external roof side (14) has at least one section (48) for accommodating parts (49) that can be operated by at least one assigned device unit (38.1, 38.2) in the device compartment (36), wherein the section (48) has a plurality of predefined assembly positions (52a, 52b, 52c) for the parts (49), and the device compartment (36) is divided into a plurality of functional regions (40.1, 40.2), wherein the assembly positions (52a, 52b, 52c) are assigned to different functional regions (40.1, 40.2) of the device compartment (36) such that they are each provided exclusively for the assembly of at least one part (49), which is used in conjunction with at least one electrical device unit (38.1, 38.2) arranged in the assigned functional region (40.1, 40.2) of the device compartment (36).

2. Rail vehicle car according to claim 1,
**characterised in that**
the external roof side (14) is divided into at least two roof sections (18.1, 18.2, 18.3) in the car longitudinal direction (16), wherein at least one of the roof sections (18.2) is formed by the at least one section (48).

3. Rail vehicle car according to one of the preceding claims,
**characterised in that**
the at least one section (48) in the car longitudinal direction (16) forms at least a significant part of the external roof side (14).

4. Rail vehicle car according to one of the preceding claims,
**characterised in that**
the at least one section (48) in the longitudinal direction (16) is a continuous roof section.

5. Rail vehicle car according to one of the preceding claims,
**characterised in that**
the parts (49) are embodied as roof antennas, wherein the assembly positions (52a, 52b, 53c) are predefined antenna positions.

6. Rail vehicle car according to claim 5,
**characterised in that**
the antenna positions are equidistantly spaced apart from one another in the car longitudinal direction (16) and/or in the car transverse direction (20).

## Revendications

1. Voiture de véhicule ferroviaire comprenant une caisse (12), qui a au moins une partie (24) intérieure et un côté (14) de toit se trouvant à l'extérieur, dans lequel la partie (24) intérieure comprend au moins une partie (32) de plafond ayant au moins un espace (36) d'appareil pour la réception d'unités (38.1 à 38.2) d'appareils électriques,
**caractérisée en ce que**
le côté (14) de toit se trouvant à l'extérieur a au moins une partie (48) de réception de pièces (49), qui peuvent fonctionner avec au moins une unité (38.1, 38.2) d'appareil associée dans l'espace (36) d'appareil, dans lequel la partie (48) a plusieurs positions (52a, 52b, 52c) de montage définies à l'avance pour les pièces (49), et l'espace (36) d'appareil est subdivisé en plusieurs parties (40.1, 40.2) fonctionnelles, dans lequel les positions (52a, 52b, 52c) de montage sont associées à des parties (40.1, 40.2) fonctionnelles différentes de l'espace (36) d'appareil, de manière à être prévues respectivement exclusivement pour le montage d'au moins une pièce (49), qui est utilisée en liaison avec au moins une unité (38.1, 38.2) d'appareil électrique disposée dans la partie (40.1, 40.2) fonctionnelle associée de l'espace (36) d'appareil.

2. Voiture de véhicule ferroviaire suivant la revendication 1, **caractérisée en ce que**
le côté (14) de toit se trouvant à l'extérieur est subdivisé dans la direction (16) longitudinale de la voiture en au moins deux parties (18.1, 18.2, 18.3) de toit, dans lequel au moins l'une des parties (18.2) de toit est formée d'au moins une partie (48).

3. Voiture de véhicule ferroviaire suivant l'une des revendications précédentes,
**caractérisée en ce que**
la au moins une partie (48) forme, dans la direction (16) longitudinale de la voiture, au moins une partie essentielle du côté (14) de toit se trouvant vers l'extérieur.

4. Voiture de véhicule ferroviaire suivant l'une des revendications précédentes,
**caractérisée en ce que**
au moins une partie (48) est, dans la direction (16) longitudinale de la voiture, une partie de toit d'un seul tenant.

5. Voiture de véhicule ferroviaire suivant l'une des revendications précédentes,
**caractérisée en ce que**
les pièces (49) sont constituées sous la forme d'antennes de toit, dans lequel les positions (52a, 52b, 52c) de montage sont des positions d'antenne définies à l'avance.

6. Voiture de véhicule ferroviaire suivant la revendication 5, **caractérisée en ce que**
les positions d'antenne sont équidistantes les unes des autres dans la direction (16) longitudinal de la voiture et/ou dans la direction (20) transversale de la voiture.
